# EUROPÄISCHE PATENTSCHRIFT

(11) **EP 0 032 408 B1**
(45) Veröffentlichungstag und Bekanntmachung des Hinweises auf die Patenterteilung: **18.01.1984**
(21) Anmeldenummer: 81102214.4
(22) Anmeldetag: 16.03.1979
(51) Int. Cl.: E06B 3/26

(54) **Wärmeisolierender Profilkörper**
Thermally insulating profile member
Profilé composite thermiquement isolant

(30) Priorität: 20.03.1978 DE 2812128
(43) Veröffentlichungstag der Anmeldung: 22.07.1981
(62) Teilanmeldung aus: 79100819.6
(73) Patentinhaber: Nahr, Helmar, Dr. Dr., D-8530 Neustadt/Aisch (DE)
(72) Erfinder: Nahr, Helmar, Dr. Dr., D-8530 Neustadt/Aisch (DE)
(74) Vertreter: Schmidt-Evers, Jürgen, Dipl.-Ing.

## Beschreibung

Die Erfindung betrifft einen wärmeisolierenden Profilkörper, insbesondere zur Verwendung für Tür- oder Fensterrahmen oder dergleichen, bestehend aus zwei Profilschienen aus Metall, vorzugsweise solchen aus Aluminium, die durch zwei parallele aus wärmeisolierendem Werkstoff bestehende, streifenförmige Verbindungsleisten unter Bildung eines Hohlraums miteinander verbunden sind, wobei die Verbindungsleisten an Nuten der Profilschienen eingreifen und mit einem oder mehreren Befestigungselementen, die Löcher der Verbindungsleisten durchgreifen, an den Wänden der Nuten verankert sind.

Nach der DE-A-25 59 599 ist es bekannt, Verbindungsleisten aus Kunststoff mit Spiel in hinterschnittene Nuten der Aluminium-Profilschienen einzuführen und dann die Nutenstege der Profilschienen so zu verbiegen, daß sie seitlich gegen die Verbindungsleisten gedrückt werden. Nach den Ausführungen in der DE-A-2724377 bringt dies jedoch keine langfristige längsverschiebungsfreie Befestigung zwischen den Profilschienen, weil die aus Kunststoff bestehenden Verbindungsleisten unter dem Einfluß der Einspannkräfte oder Klemmkräfte langfristig eine Fließverformung erfahren, die eine Längsverschiebung zwischen den Teilen ermöglicht.

In der DE-A-27 24 377 wird deshalb zur Behebung dieses Nachteiles vorgeschlagen, zwischen den Profilflanschen der Verbindungsleisten und den Innenwänden der hinterschnittenen Nuten eine durchlaufende Gummieinlage einzulegen, die durch elastische Verformung vorgespannt ist. Es hat sich jedoch in der Praxis herausgestellt, daß Gummi bei dem für die langfristige Arretierung notwendigen hohen Anpreßdrücken zu weich ist und eine zu starke Verformung erfährt.

Aus der CH-A-354 573 ist ein Profilkörper nach dem Oberbegriff des Anspruches 1 bekannt. Jede der beiden Verbindungsleisten aus wärmeisolierendem Kunststoff besteht aus einem flachen Streifen, der im Querschnitt rechteckig ist. Diese Verbindungsleisten sind in glattwandige Nuten gesteckt und an den Nutenwänden mit Nieten, die durch entsprechende Löcher in den Nutenwänden und den Verbindungsleisten gesteckt sind, befestigt. Diese Art der Verankerung ist zwar sehr stabil, aber sehr zeitaufwendig, denn für jede Niete muß ein Loch durch die Nutenwände und durch die Verbindungsleiste gebohrt werden. Dies wäre auch notwendig, wenn statt der Nieten Schrauben verwendet würden.

Der Erfindung liegt deshalb die Aufgabe zugrunde, eine wärmeisolierenden Profilkörper der im Oberbegriff des Anspruches 1 beschriebenen Art so zu gestalten, daß keine Nieten oder Schrauben verwendet werden, und somit kein Bohren von Löchern in den Nutenwänden erforderlich ist, und daß die Teile auch bei großer Belastung eine langfristig starre Verbindung bilden.

Die Lösung dieser Aufgabe besteht erfindungsgemäß darin, daß die Befestigungselemente Einsteckelemente sind, die in eine Hinterschneidung von mindestens einer Wand der Nuten eingreifen.

Weitere vorteilhafte Ausgestaltungen der Erfindung ergeben sich aus den Unteransprüchen.

Besonders vorteilhaft ist die Anwendung der Erfindung für den Fall, daß die Verbindungsleisten aus - im Profilschnitt gesehen - rechteckigen flachen Streifen aus Schichtwerkstoff wie z. B. Hartpapier bestehen. Dieses Material zeichnet sich durch eine hohe Festigkeit, Steifheit und Hitzebeständigkeit aus. Ausserdem ist es billig. Es hat jedoch den Nachteil, daß es sich nur sehr beschränkt profilieren läßt. Man kann dieses Material nicht so formen, oder bearbeiten, daß es zum Eingriff in hinterschnittene Nuten geeignete Endverdickungen aufweist, so daß es gewöhnlich nicht für Isolierleisten eingesetzt wird, 'sondern aus Kunststoff extrudierte Isolierleisten. Die erfindungsgemäße Lehre erlaubt die Verwendung von Schichtwerkstoff. Die streifenförmigen Verbindungsleisten sind an ihren Rändern mit Ausnehmungen oder Löchern versehen, in denen die Befestigungselemente verankert werden. Die Befestigungselemente übernehmen den Eingriff in die hinterschnittenen Nuten und leiten in optimaler Weise den Kraftfluß von den Profilschienen in die Verbindungsleisten und umgekehrt. Die Form der Löcher oder Ausnehmungen und ihr Abstand in Längsrichtung der Verbindungsleisten können so gewählt werden, daß für jeden speziellen Profilkörper bezüglich des Kraftflusses zwischen den Verbindungsleisten und den Profilschienen ein Optimum erzielt wird.

Ausgehend von der zuvor genannten Art der Verbindungsleisten und der Anordnung der Befestigungselemente an ihnen kann eine Ausgestaltung darin bestehen, daß sich eine hinterschnittene Nute zur Aufnahme der Befestigungselemente in mindestens einem von zwei an jeder Profilschiene vorgesehenen und sich in Richtung auf die jeweils andere Profilschiene erstreckenden Stegen befindet und daß einer der beiden Stege vor der Montage von dem anderen Steg weggebogen und nach der Montage in eine zu dem anderen Steg etwa parallele Stellung gebogen ist.

Es ist auch möglich, daß in jedem der beiden Stege hinterschnittene Nuten vorgesehen sind und daß sich die Befestigungselemente in beide Nuten erstrecken.

Gemäß einer praktischen Ausführungsform der Erfindung können die Befestigungselemente von in runde Löcher in den Verbindungsleisten eingesetzten zylindrischen Stiften gebildet sein.

Die hinterschnittenen Nuten können - im Schnitt gesehen - ein gegen den Nutengrund sich konisch verengendes Profil haben, wobei der Durchmesser der an den Enden stumpfen zylindrischen Stifte etwa gleich dem Nutendurchmesser in etwa halber Nutentiefe ist. Durch diese Wahl des Durchmessers der Stiffe wird gewährleistet, daß sich die Stifte in die Nutenwandung einpressen, wenn der andere Steg nach der Montage gegen den erstgenannten Steg gedrückt wird.

Es ist auch möglich, daß die hinterschnittenen Nuten - im Schnitt gesehen - ein gegen den Nutengrund spitz zulaufendes Profil haben und daß die zylindrischen Stifte an ihren Enden unter Bildung von mindestens drei Flächen und Schnittkanten mit etwa dem gleichen Winkel wie die Nuten zugespitzt sind.

Die Stifte sollten vorzugsweise aus einem härteren Material als die Profilschienen bestehen. Wenn die Profilschienen aus normalem Aluminium bestehen, so sollten die Stifte aus Hartaiuminium hergestellt sein. Die Stifte drücken sich dann in die Nutenwandung hinein.

Eine weitere Ausführungsform der Erfindung kann unter Anwendung auf Verbindungsleisten, die - im Profilschnitt gesehen - rechteckige flache Streifen sind, darin bestehen, daß die Befestigungselemente von Zahnleisten gebildet sind, wobei die Zähne durch Löcher in den Verbindungsleisten gesteckt sind. Zahnleisten haben den Vorzug, daß sie sich schneller und einfacher montieren lassen.

Die Zähne können rechteckig oder an ihrem vorderen Ende angespitzt sein. Die Löcher in den Verbindungsleisten können in Längsrichtung des Profilkörpers langgestreckt sein und einen etwa rechteckförmigen Querschnitt haben.

Die aus der Verbindungsleiste herausschauenden Teile der Zähne können umgebogen oder verdreht werden.

Wenn die hinterschnittenen Nuten von einem - im Profilschnitt - L-förmigen und einen geraden Steg gebildet sind, die beide gegen die andere Profilschiene hin vorstehen, so kann der durchgehende Teil der Zahnleiste an der dem L-förmigen Steg zugewandten Seite der Verbindungsleiste vorgesehen werden, während sich die auf der anderen Seite der Verbindungsleiste herausschauenden umgebogenen oder verdrehten Teile der Zähne an dem geraden Steg abstützen. Die Umbiegung oder Verdrehung der aus der Verbindungsleiste herausschauenden Teile der Zähne wirkt wie eine Vernietung.

Verbindungsleisten mit Zahnleisten können in hinterschnittene Nuten der zuletzt beschriebenen Art in einfacher Weise in gekippter Form eingeführt und durch Aufrichten arretiert werden. Die Arretierung erfolgt durch das erwähnte Abstützen der umgebogenen oder verdrehten Teile der Zähne an den geraden Stegen. Man kann diese Art der Montage auch als Einklinken bezeichnen. Um das Einklinken also die Schwenkbewegung zwischen Kippstellung und gerader Stellung zu erleichtern, können die Ränder der Verbindungsleisten abgerundet werden.

Ebenfalls erleichtert wird das Einklinken dann, wenn die umgebogenen Teile der Zähne am Ende so abgerundet sind, daß sie sich beim Kippen der Verbindungsleiste an dem geraden Steg abwälzen.

Wenn der von den Verbindungsleisten und Profilschienen eingeschlossene Hohlraum ausgeschäumt werden soll, so können ferner an den Rändern der Verbindungsleisten Ausnehmungen zum Durchtritt der Schaummasse in die hinterschnittenen Nuten vorgesehen werden.

Eine weitere Ausführungsform der Erfindung in Anwendung auf die - im Profilschnitt gesehen - rechteckförmigen flachen Verbindungsleisten kann darin bestehen, daß die Befestigungselemente vonin die Löcher oder Ausnehmungen der Verbindungsleisten eingreifenden Zahnleisten gebildet sind, die in die hinterschnittenen Nuten eingreifende Federzungen aufweisen.

Eine Ausgestaltung dieser Ausführungsform besteht darin, daß sich eine hinterschnittene Nute zur Aufnahme der Federzungen in mindestens einem von zwei an jeder Profilschiene vorgesehenen und sich in Richtung auf die jeweils andere Profilschiene erstreckenden Stegen befindet, daß die hinterschnittene Nute- im Profilschnitt gesehen - von einer zur Verbindungsleiste etwa senkrechten und einer vom Nutengrund schräg gegen die zugehörige Profilschiene hin verlaufenden Nutenflanke gebildet ist, und daß die Zahnleiste - im Profilschnitt durch den Zahnbereich gesehen - etwa U-Profil hat, wobei der eine U-Schenkel den Zahn bildet, der andere U-Schenkel die Verbindungsleiste federnd untergreift, und aus dem die beiden U-Schenkel verbindenden Verbindungsschenkel die durch Einschnitte gebildeten Federzungen herausgebogen sind.

Die Federzungen können innerhalb von Toleranzgrenzen unterschiedliche Länge haben. Dabei werden die zu langen Federzungen durch den Nutenhals in die Ebene des Verbindungsschenkels gedrückt. Die Federzungen mit der richtigen Länge hintergreifen die etwa senkrecht zur Ebene der Verbindungsleiste verlaufende Nutenflanke, und die zu kurzen Federzungen dienen als Belastungsreserve.

Bei dieser Ausführungsform erfolgt die Krafteinleitung von den Verbindungsleisten in die zusätzlichen Befestigungselement über die Zähne der Zahnleiste. Die Krafteinleitung von den zusätzlichen Befestigungselementen in die Profilschienen erfolgt über die Federzungen. Damit ist ein optimaler Kraftfluß zwischen den Verbindungsleisten und Profilschienen gewährleistet. Die Größe und der Abstand der Zähne und der sie aufnehmenden Löcher in den Verbindungsleisten können so gewählt werden, daß eine große Ausreißfestigkeit gegeben ist. Die Federzungen haben scharfe Kanten (was bei Metall nicht schädlich ist aber bei Kunststoff eine schädliche Kerbwirkung hervorruft), mit denen sie die hinterschnittenen Nuten in den aus Metall bestehenden Profilschienen formschlüssig und arretierend hintergreifen können. Mit derartigen Zahnleisten versehene Verbindungsleisten können daher wesentlich schlanker ausgeführt werden als Verbindungsleisten aus Kunststoff, an denen Endverdickungen zum Hintergreifen der hinterschnittenen Nuten angeformt sind.

Ein weiterer Vorteil der Zahnleisten mit Federzungen besteht darin, daß die Verbindungsleisten nicht in Längsrichtung des Profilkörpers in die Nuten eingeschoben werden müssen, sondern direkt in die Nuten eingestoßen werden können, wobei die Federzungen mit den hinterschnittenen Nuten eine Schnappverbindung bilden. Die Montage ist daher einfacher und weniger zeitaufwendig. Um das Einführen zu erleichtern, kann zumindest derjenige Steg - im Profilschnitt gesehen - am Ende angeschrägt sein, der die Nute zur Aufnahme der Federzungen enthält. Die nach außen gebogenen Federzungen können dann an der Schräge entlang gleiten, wodurch sie zunächst in die Ebene des Verbindungsschenkels des U-Profiles gedrückt werden und nach Passieren der Halsenge der hinterschnittenen Nute wieder ausschnappen können.

Während es möglich ist, die Profilschienen in beliebiger Länge herzustellen, sind die flachen, im Schnitt rechteckförmigen Verbindungsstege, insbesondere solche aus Schichtmaterial, wie Hartpapier, nur in bestimmten Längen (beispielsweise in der Länge von 2m) erhältlich. Sofern derartige Verbindungsleisten bisher überhaupt verwendet wurden (sie wurden in die Nuten eingeklebt), wurden sie an den Stoßstellen miteinander verklebt. Die Klebestellen mußten mechanisch tragend, d. h. stabil sein, damit die Verbindungsleisten ebenso wie die Profilschienen in größerer Länge verwendet werden könnten.

Eine Weiterbildung der Erfindung betreffend die zuletzt genannten Verbindungsleisten mit Zahnleisten kann nun darin bestehen, daß bei in Längsrichtung des Profilkörpers aneinanderstoßenden Verbindungsleisten und Zahnleisten letztere gegenüber den Verbindungsleisten versetzt angeordnet sind, derart, daß die Stöße der Verbindungsleisten von Zahnleisten überbrückt sind. Um an der Stoßstelle eine Abdichtung zu erhalten, kann hier eine beliebige Dichtungsmasse vorgesehen werden, die jedoch keine tragende Verbindung mehr bilden muß.

Eine weitere Ausführungsform der Erfindung, die ebenfalls Anwendung findet auf flache und im Schnitt rechteckförmige Verbindungsleisten, vorzugsweise solchen aus Schichtwerkstoff, wie Hartpapier, kann darin bestehen, daß die Befestigungselemente von U-förmigen Federn gebildet sind, von denen jede innerhalb eines der in den Verbindungsleisten vorgesehenen Löchern angeordnet ist, wobei das Ende eines U-Schenkels aus dem Loch herausschaut und in eine entsprechende hinterschnittene Nute eingreift.

Eine Ausgestaltung dieser Ausführungsform kann darin bestehen, daß jedes Loch zur Aufnahme einer U-förmigen Feder einen nächst dem betreffenden Rand der Verbindungsleiste liegende sich senkrecht zur Verbindungsleisten-Ebene verlaufende ebene Lochwand sowie eine entfernter von dem betreffenden Rand der Verbindungsleiste liegende schräg zur Verbindungsleiste-Ebene verlaufende ebene Lochwand aufweist, daß die beiden U-Schenkel der Feder etwa den gleichen Winkel einschließen, wie die beiden Lochwände, und daß die Nuten von - im Profilschnitt sägezahnförmigen - Riefen gebildet sind, die sich an den gegeneinander gerichteten Seiten von zwei an der jeweiligen Profilschiene vorgesehenen und gegen die andere Profiischiene vorstehenden Stegen befinden und daß das aus dem Loch herausschauende Ende des einen U-Schenkels eine zum Eingriff in die Riefen bestimmte Schneide bildet.

Auch diese Ausführungsform der Erfindung zeichnet sich dadurch aus, daß die Verbindungsleisten direkt in die Nuten eingestoßen werden können. Die Spitzen an den aus den Löchern herausschauenden Enden der U-förmigen Federn bilden dabei mit den sägezahnförmigen Riefen eine Rastverbindung, derart, daß zwar ein Einstoßen der Verbindungsleisten in die Nuten möglich ist, jedoch kein Herausziehen mehr.

Ausführungsbeispiele der Erfindung werden nachfolgend anhand der Zeichnungen beschrieben.

Es zeigen :
Figuren 1 bis 3 Verbindungsleisten mit verschiedenen Löchern und Ausnehmungen ;
Figuren 4 und 5 eine erste Ausführungsform der Erfindung
Figuren 6 und 7 eine zweite Ausführungsform
Figuren 8 und 9 eine dritte Ausführungsform
Figuren 10 bis 12 eine vierte Ausführungsform der Erfindung
Figuren 13 und 14 eine erste Modifikation der vierten Ausführungsform der Erfindung
Figuren 15 und 16 eine zweite Modifikation der vierten Ausführungsform
Figuren 17 bis 19 eine fünfte Ausführungsform der Erfindung
Figuren 20 und 21 eine sechste Ausführungsform der Erfindung.

Bei dem Ausführungsbeispiel nach den Figuren 1 bis 3 dienen als Verbindungsleisten flache Streifen aus Schichtmaterial, beispielsweise solche aus Hartpapier. Zum Eingriff in die hinterschnittenen Nuten dienen Befestigungselemente, die in Löcher oder Ausnehmungen eingesetzt werden, welche am Rand der Verbindungsleisten vorgesehen werden. In den Figuren 1 bis 3 sind drei Ausführungsformen gezeigt. In Figur 1 sind die Löcher rund, in Figur 2 sind die Löcher in Längsrichtung langgestreckt und rechteckig und in Figur sind statt der Löcher meanderförmige Ausnehmungen 23 vorgesehen.

Bei der in den Figuren 4 und 5 gezeigten Ausführungsform sind Verbindungsleisten 20 gemäß Figur 1 verwendet. In die runden Löcher sind hier kurze zylindrische Stifte 24 eingesetzt. Die Profilschienen, von denen hier nur die Profilschiene 2 gezeigt ist, weisen zwei sich gegen die jeweils andere (nicht dargestellte Profilschiene) vorstreckende Stege 25, 26 auf. Der Steg 25 ist gegenüber dem gerade vorstehenden Steg 26 zurückgebogen. Der Steg 26 ist mit einer im Schnitt trapezförmigen Nute 19 versehen. Zur Befestigung wird die Verbindungsieiste20 mit den Stiften 24 zwischen die beiden Stege 25, 26 eingesetzt. Danach wird der Steg 25 gegen den Steg 26 hin verbogen. Dies erfolgt in bekannter Weise durch Anrollen. Da der Durchmesser der zylindrischen Stifte 24 etwa gleich dem Durchmesser der Nute 19 in mittlerer Tiefe ist, drücken sich die Stifte 21 beim Anrollen des Steges 25 in die Nute ein. Die Stifte 24 bestehen aus einem härteren Material als die Profilschienen 2, 3. Wenn die Profilschienen 2, 3 aus normalem Aluminium bestehen, so können die Stifte 24 beispielsweise aus Hartaluminium bestehen. Dadurch drücken sie sich verformend in die Nutenwandung ein und bilden eine feste Verankerung.

Bei der Ausführungsform nach den Figuren 6 und 7 ist sowohl in dem Steg 25 als auch in dem Steg 26 jeweils eine im Querschnitt rechteckförmige Nute vorgesehen. Die zylindrischen Stifte 28 sind hier etwas länger als bei der Ausführungsform nach den Figuren 6 und 7, so daß sie nach beiden Seiten der Verbindungsleiste 20 vorstehen. Auch hier wird der Steg 25 durch Anrollen gegen den Steg 26 gebogen, so daß die Stifte 28 mit beiden Enden jeweils in eine der beiden Nuten 27 eingreifen.

Bei der Ausführungsform nach den Figuren 8 und 9 sind Stifte 29 verwendet, die ähnlich kurz wie die Stifte 24 in den Figuren 4 und 5 sind. Die Stifte 29 schauen nur mit einem Ende aus der Verbindungsleiste 20 heraus. Dieses Ende ist mit einer Spitze 31 versehen, die von drei Flächen 32 gebildet ist. Die drei Flächen bilden drei Schneiden. Man erkennt dies aus der Draufsicht XI auf die Verbindungsleiste 20. Der gerade Steg 26 ist mit einer spitz zulaufenden Nute 30 versehen, in die sich die Spitze 31 einbohrt, wenn der zunächst zurückgebogene Steg 25 durch Anrollen an die Verbindungsleiste 20 gerade gebogen wird. Auch hier bestehen die Stifte 29 aus einem härteren Metall, beispielsweise aus Hartaluminium als die Profilschiene 2, die beispielsweise aus normalem Aluminium besteht.

Bei der Ausführungsform nach den Figuren 10 bis 12 sind Verbindungsleisten gemäß Figur 2 verwendet, also solche mit rechteckigen Löchern 22, statt einzelner Stifte, die zusätzlichen Befestigungselemente hier aus Zahnleisten 33, die mit rechteckförmigen oder angespitzten Zähnen 34 versehen sind. Die Zähne werden in die rechteckförmigen Löcher22 eingeführt, so daß auf der einen Seite der Verbindungsleiste 20 der durchgehende Teil der Zahnleisten 33 stehen bleibt, während auf der anderen Seite die Zähne 34 herausschauen. Auch hier weisen die Profilschienen, von denen in Figur 11 nur die Profilschiene 2 gezeigt ist, gegen die andere (nicht dargestellte) Profilschiene vorstehende Stege 25, 26 auf, von denen der Steg 25 zunächst zurückgebogen ist. Beide Stege weise im Schnitt rechteckförmige Nuten 27 auf. Nach dem Einsetzen der mit einer Zahnleiste 33 versehenen Verbindungsleiste 20 wird der Steg 25 gegen die Verbindungsleiste 20 gerollt. Dabei greifen die aus den Löchern herausschauenden Teile der Zähne 34 im die Nute 27 des Steges 26 ein, während der durchgehende Teil der Zahnleiste 33 in die Nute 27 des Steges 25 eingreift.

Um beliebige Längen von Profilkörpern herstellen zu können, müssen auch die Verbindungsleisten 20 in beliebiger Länge vorliegen. Sie sind jedoch im Gegensatz zu den Profilschienen 2, 3 normalerweise nur in Längen bis zu 2 m erhältlich. Eine stabile Verbindung wird nun gemäß Figur 12 dadurch hergestellt, daß man jeweils zwei Verbindungsleisten 20 an den Stoßstellen durch Zahnklammern 37 überbrückt. Die Zahnleisten 33 sind jeweils nur so lang, daß sie sich bis zum vorletzten Loch an beiden Enden der betreffenden Verbindungsleiste 20 erstrecken, so daß zumindest das letzte Loch zum Einführen von Zahnklammern frei bleibt.

Wenn die hinterschnittenen Nuten gemäß Figur 13 wie in den Figuren 1 und 2 von jeweils einem geraden Steg 3 und einem L-förmigen Steg 4 gebildet sind, so können Verbindungsleisten 20 der in Figur 2 gezeigten Art in den hinterschnittenen Nuten ebenfalls durch die Verwendung von Zahnleisten 33 verankert werden. Eine solche Zahnleiste ist in Figur 14 vergrößert und perspektivisch dargestellt.

Die aus den Löchern 22 herausschauenden Enden der Zähne 34 werden dazu nach oben umgebogen. Der umgebogene Teil stützt sich dann an dem geraden Steg 3 ab. Der durchgehende Teil der Zahnleiste 33 untergreift den einen L-Schenkel des L-förmigen Steges 4. Ein besonderer Vorteil der in Figur 13 gezeigten Ausführungsform besteht darin, daß die Verbindungsleiste20 durch Kippen in die hinterschnittene Nute 5 eingeklinkt werden kann. Um das Kippen zu erleichtern, sind die Ränder der Verbindungsleiste 20 mit einer Abrundung 35 versehen. In Figur 13 ist nur ein Rand gezeigt. Bei dem nicht dargestellten anderen Rand sind die Verhältnisse spiegelbildlich gleich. Ausserdem sind an den beiden Rändern der Verbindungsleiste 20 in regelmäßigen Abständen über die Länge des Profilkörpers verteilt Ausnehmungen 36 vorgesehen, über die Schaummasse in die hinterschnittene Nute 5 eintreten kann, wenn der von den Profilschienen 2, ₃ und den Verbindungsleisten 20 eingeschlossene Hohlraum vor dem Erstarren expandierender Schaummasse gefüllt wird.

Bei der in Figur 14 gezeigten Zahnleiste ist der hintere Zahn 34 am Ende umgebogen (wie in Figur 13 im Schnitt gezeigt), während der vordere Zahn 34 noch nicht umgebogen ist.

Die in den Figuren 15 und 16 gezeigte Ausführungsform ist ähnlich wie die Ausführungsform nach den Figuren 13 und 14. Hier sind jedoch die Enden der Zähne 34 nicht umgebogen, sondern um 90° verdreht. Man erkennt dies insbesondere aus der perspektivischen Darstellung 18 der Verbindungsleiste 20 und der Zahnieiste 33. Ausserdem sind die verdrehten Enden der Zähne 34 derart abgerundet, daß sie eine Abwälzkurve 16 bilden, mit der sich das Zahnende beim Einklinken der Verbindungsleiste 20 in die hinterschnittene Nute 5 an dem geraden Steg 3 abwälzt. Auch hier sind die beiden Ränder der Verbindungsleiste 20 wiederum mit Ausnehmungen 36 versehen, die zum Eintritt von Schaummasse dienen. Man erkennt dies besonders gut in Figur 16.

Auch bei der Ausführungsform nach den Figuren 17 bis 19 sind Verbindungsleisten der in Figur 2 gezeigten Art verwendet. Desgleichen sind Zahnleisten 44 verwendet. Diese haben, jenachdem wo der Schnitt geführt wird, entweder L-oder U-Profil. Wenn der Schnitt durch einen Zahn 45 geführt wird, beispielsweise der Schnitt XXI, der in Figur 19 dargestellt ist, so hat die Zahnleiste U-Profil. Wenn der Schnitt nicht durch einen Zahn geführt wird, wie beispielsweise der Schnitt XX, der in Figur 18 gezeigt ist, so hat die Zahnleiste44 L-Profil. Der eine U-Schenkel45 bildet also die Zähne. Der andere sich über die gesamte Länge der Zahnleiste 44 erstreckende U-Schenkel46 untergreift die Verbindungsleiste 20 federnd. Aus dem die beiden U-Schenkel45, 46 verbindenden Verbindungsschenkel 43 sind durch Einschnitte 47 zwischen den Zähnen 45 Federzungen 42 ausgeschnitten, die von der Verbindungsleiste 20 weggebogen sind. Jede der beiden Profilschienen, von denen nur die Profilschiene 2 gezeigt ist, weist zwei gegen die andere Profilschiene vorstehende Stege 25, 26 auf. Der Steg 26 ist mit einer hinterschnittenen Nute 38 versehen. Diese besteht aus einer senkrecht zur Verbindungsleisten-Ebene verlaufende Nutenflanke 39 und einer schräg dazu gegen die Profilschiene 2 hin verlaufende Nutenflanke40. Die Federzungen42 haben innerhalb gewisser Toleranzgrenzen eine unterschiedliche Länge. Die längsten Federzungen sind vom Nutenhals in die Ebene des Verbindungsschenkels 43 gedrückt. Die Federzungen 42 mit der richtigen Länge liegen mit ihrem Ende an der senkrecht zur Verbindungsleisten-Ebene verlaufenden Nutenflanke39 an. Die kürzeren Federzungen 42 bilden eine Belastungsreserve.

Der U-Schenkel 46 steht unter Federspannung und sucht die Verbindungsleiste 20 entgegen der Rückhaltekraft der an der Nutenflanke 39 anliegenden Federzungen 42 nach oben zu drücken.

Die Montage erfolgt bei der Ausführungsform nach den Figuren 17 bis 19 in einfacher Weise dadurch, daß die Verbindungsleisten 20 - in der Schnittebene gesehen νon oben zwischen die beiden Stege 25, 26 gedrückt werden. Der Steg 26 weist eine Anschrägung 41 auf, an der sich die Federzungen 42 abstützen und bei fortschreitender Bewegung der Verbindungsleiste 20 nach unten in die Ebene des Verbindungsschenkels43 gedrückt werden. Wenn die Verbindungsleiste 20 tief genug in die Ausnehmung zwischen den beiden Stegen 25, 26 eingedrückt ist, schnappen die betreffenden Federzungen 42 nach außen und hintergreifen die Nutenflanke 39. Auf diese Weise wird eine feste und stabile Schnappverbindung gebildet.

Bei der in den Figuren 20 und 21 gezeigten Ausführungsform sind ebenfalls flache und im Schnitt rechteckförmige Verbindungsleisten verwendet. Die Löcher48 sind zwar in der Ansicht auf beide Seiten der Verbindungsleiste 20 rechteckförmig, jedoch bei der Schnittansicht in Figur 20 trapezförmig. Das bedeutet mit anderen Worten, die Locher 48 bestehen aus einer nahe dem Rand der Verbindungsleiste 20 befindlichen und senkrecht zur Verbindungsleisten-Ebene verlaufenden Lochwand 50 und einer von dem Rand entfernteren schräg zur Verbindungsleisten-Ebene verlaufende Lochwand 49. Die beiden Lochwände 49, 50 sind eben.

In jedes Loch 48 ist eine U-förmige Feder 51 eingelegt. Die beiden U-Schenkel der Feder schließen etwa den gleichen Winkel ein wie die beiden Lochwände 49, 50. Das Ende des in Figur 2 unteren U-Schenkels schaut aus dem Loch 48 heraus und ist mit einer Schneide 55 versehen. Auch der Bogen am Grund der U-förmigen Feder schaut aus dem Loch 48 heraus. Die Profilschiene 2, die hier repräsentativ für beide Profilschienen dargestellt ist, ist mit zwei gegen die andere (nicht dargestellte) Profilschiene vorstehenden Stegen 25, 26 versehen, die an ihrer Innenseite sägezahnförmige Riefen 54 aufweisen. In diese Riefen greift die Schneide 55 ein, und an diesen Riefen stützt sich auch der Bogen am Grund der U-förmigen Feder 51 ab.

Die Montage erfolgt bei der in den Figuren 20 und 21 dargestellten Ausführungsform dadurch, daß die Verbindungsleiste 20 - in der Schnittebene gesehen - von oben zwischen die beiden Stege 25, 26 gestoßen wird. Dabei biegt sich der untere U-Schenkei 53 der Feder 51 nach oben aus, während der obere U-Schenkei 52 an der Lochwand 49 anliegt. Durch das Ausbiegen des U-Schenkels 53 kann die Schneide 55 folgeweise von einer Riefe 54 zur nächst tieferen rutschen. Wenn die Federleiste 20 am Grund der von den beiden Stegen 25, 26 gebildeten Ausnehmung ist, kann sie nicht mehr zurückgezogen werden, da sich der untere U-Schenkel 53 dann an der unteren Lochwand 50 abstützt. Auf diese Weise wird also eine starre stabile Verbindung gebildet.

Bei den meisten zuvor beschriebenen Ausführungsformen ist die Ausreißfestigkeit der Verbindungsleisten unabhängig von der Klemmkraft, die von den hinterschnittenen Nuten auf die metallischen Befestigungselemente ausgeübt wird.

## Patentansprüche

1. Wärmeisolierender Profilkörper, insbesondere zur Verwendung für Tür- oder Fensterrahmen oder dergleichen, bestehend aus zwei Profilschienen (2) aus Metall, vorzugsweise solchen aus Aluminium, die durch zwei parallele, aus wärmeisolierendem Werkstoff bestehende, streifenförmige Verbindungsleisten (20) unter Bildung eines Hohlraums miteinander verbunden sind, wobei die Verbindungsleisten (20) in Nuten (5) der Profilschienen (2) eingreifen und mit einem oder mehreren Befestigungselementen, die Löcher (21, 22, 23, 48) in den Verbindungsleisten durchgreifen, an den Wänden der Nuten (5) verankert sind, dadurch gekennzeichnet, daß die Befestigungselemente (24, 28, 29, 33, 37, 44, 51) Einsteckelemente sind, die in eine Hinterschneidung (19, 27, 30, 38, 54) von mindestens einer Wand der Nuten (5) eingreifen.

2. Wärmeisolierender Profilkörper nach Anspruch 1, dadurch gekennzeichnet, daß sich eine hinterschnittene Nut (19, 27, 30) zur Aufnahme der Befestigungselemente (24, 29, 28) in mindestens einem von zwei an jeder Profilschiene (2) vorgesehenen und sich in Richtung auf die jeweils andere Profilschiene erstreckenden Stegen (25, 26) befindet und daß einer der beiden Stege (25) vor der Montage von dem anderen Steg (26) weggebogen und nach der Montage in eine, zu dem anderen Steg (26) etwa parallele Stellung gebogen ist (Fig.4-8, 11).

3. Wärmeisolierender Profilkörper nach Anspruch 2, dadurch gekennzeichnet, daß in jedem der beiden Stege (25, 26) eine hinterschnittene Nute (27) vorgesehen ist, und daß sich die Befestigungselemente (33) in beide Nuten (27) erstrecken (Fig. 6, 7, 11).

4. Wärmeisolierender Profilkörper nach einem der Ansprüche 1-3, dadurch gekennzeichnet, daß die Befestigungselemente von in runde Löcher (21) in den Verbindungsleisten (20) eingesetzten zylindrischen Stiften (24, 28, 29) gebildet sind (Fig.4-9).

5. Wärmeisolierender Profilkörper nach Anspruch 4, dadurch gekennzeichnet, daß die hinterschnittenen Nuten (19) - im Schnitt gesehen - ein gegen den Nutengrund sich konisch verengendes Profil haben, und daß der Durchmesser der an den Enden stumpfen zylindrischen Stifte (24) etwa gleich dem Nutendurchmesser in etwa halber Nutentiefe ist (Fig. 4, 5).

6. Wärmeisolierender Profilkörper nach Anspruch 3, dadurch gekennzeichnet, daß die hinterschnittenen Nuten (30) - im Schnitt gesehen - ein gegen den Nutengrund spitz zulaufendes Profil haben, und daß die zylindrischen Stifte (29) an ihren Enden unter Bildung von mindestens drei Flächen (32) und Schnittkanten mit etwa dem gleichen Winkel wie die Nuten (30) zugespitzt sind (Fig. 8, 9).

7. Wärmeisolierender Profilkörper nach Anspruch 6, dadurch gekennzeichnet, daß die Stifte (29) aus einem härteren Material als die Profilschienen (2) bestehen (Fig. 8, 9).

8. Wärmeisolierender Profilkörper nach Anspruch 1-3, dadurch gekennzeichnet, daß die Befestigungselemente von Zahnleisten (33, 44) gebildet sind, wobei die Zähne (34, 45) durch Löcher (22) in den Verbindungsleisten (20) gesteckt sind (Fig. 10-19).

9. Wärmeisolierender Profilkörper nach Anspruch 8, dadurch gekennzeichnet, daß die Zähne (34, 45) rechteckig oder an ihrem vorderen Ende angespitzt sind, und daß die Löcher (22) in den Verbindungsleisten (20) in Längsrichtung des Profilkörpers langgestreckt sind und einen etwa rechteckförmigen Querschnitt haben (Fig. 10-19).

10. Wärmeisolierender Profilkörper nach Anspruch 8 oder 9, dadurch gekennzeichnet, daß die aus der Verbindungsleiste (20) herausschauenden Teile der Zähne (34) umgebogen oder verdreht sind (Fig. 13-16).

11. Wärmeisolierender Profilkörper nach Anspruch 1 und 10, bei dem die hinterschnittenen Nuten jeweils von einem - im Profilschnitt - L-förmigen und einem geraden Steg gebildet sind, die beide gegen die andere Profilschiene hin vorstehen, dadurch gekennzeichnet, daß sich der durchgehende Teil der Zahnleiste (33) an der dem L-förmigen Steg (4) zugewandten Seite der Verbindungsleiste (20) befindet, und daß sich die auf der anderen Seite der Verbindungsleiste (20) herausschauenden umgebogenen oder verdrehten Teile der Zähne (34) an dem geraden Steg (3) abstützen (Fig. 13-16).

12. Wärmeisolierender Profilkörper nach Anspruch 11, dadurch gekennzeichnete daß die Ränder der Verbindungsleisten (20) abgerundet sind (Fig. 13).

13. Wärmeisolierender Profilkörper nach Anspruch 11 oder 12, dadurch gekennzeichnet, daß die umgebogenen Teile der Zähne (34) am Ende so abgerundet sind, daß sie sich beim Kippen der Verbindungsleiste (20) an dem geraden Steg (3) abwälzen (Fig. 15, 16).

14. Wärmeisolierender Profilkörper nach einem der Ansprüche 11-13, bei dem ein zwischen den beiden Profilschienen und den beiden Verbindungsleisten gebildeter Hohlraum mit einer vor Erstarrung expandierenden Schaummasse gefüllt ist, dadurch gekennzeichnet, daß an den Rändern der Verbindungsleisten (20) Ausnehmungen (36) zum Durchtritt der Schaummasse in die hinterschnittenen Nuten (5) vorgesehen sind (Fig. 13, 15, 16).

15. Wärmeisolierender Profilkörper nach Anspruch 1, dadurch gekennzeichnet, daß die Befestigungselemente von in die Löcher (22) oder Ausnehmungen (23) der Verbindungsleisten (20) eingreifenden Zahnleisten (44) gebildet sind, die in die hinterschnittenen Nuten (38) eingreifende Federzungen (42) aufweisen (Fig. 17-19).

16. Wärmeisolierender Profilkörper nach Anspruch 15, dadurch gekennzeichnet, daß sich eine hinterschnittene Nute (38) zur Aufnahme der Federzungen (42) in mindestens einem von zwei an jeder Profilschiene (2) vorgehenen und sich in Richtung auf die jeweils andere Profilschiene erstreckenden Stegen (25, 26) befindet, daß die hinterschnittene Nute (38) - im Profilschnitt gesehen- von einer zur Verbindungsleiste (20) etwa senkrechten (39) und einer vom Nutengrund schräg gegen die zugehörige Profilschiene (2) hinverlaufenden Nutenflanke (40) gebildet ist, und daß die Zahnleiste (44) - im Profilschnitt durch den Zahnbereich gesehen - etwa U-Profil hat, wobei der eine U-Schenkel (45) den Zahn bildet, der andere U-Schenkel (46) die Verbindungsleiste (20) federnd untergreift und aus dem die beiden U-Schenkel (45, 46) verbindenden Verbindungsschenkel (43) die durch Einschnitte (47) gebildeten Federzungen (42) herausgebogen sind (Fig. 17-19).

17. Wärmeisolierender Profilkörper nach Anspruch 16, dadurch gekennzeichnet, daß die Federzungen (42) innerhalb von Toleranzgrenzen eine unterschiedliche Länge haben (Fig. 17-19).

18. Wärmeisolierender Profilkörper nach Anspruch 16 oder 17, dadurch gekennzeichnet, daß zumindest derjenige Steg (25, 26) - im Profilschnitt gesehen - am Ende angeschrägt ist, der die Nute (38) enthält (Fig. 18, 19).

19. Wärmeisolierender Profilkörper nach einem der Ansprüche 7 bis 18, dadurch gekennzeichnet, daß bei in Längsrichtung des Profilkörpers aneinanderstoßenden Verbindungsleisten (20) und Zahnleisten (33, 44) letztere gegenüber den Verbindungsleisten (20) versetzt angeordnet sind, derart, daß die Stöße der Verbindungsleisten (20) von Zahnleisten überbrückt sind (Fig. 12).

20. Wärmeisolierender Profilkörper nach Anspruch 1, dadurch gekennzeichnet, daß die Befestigungselemente von im wesentlichen U-förmigen Federn (51) gebildet sind, von denen jede innerhalb eines der in den Verbindungsleisten (20) vorgesehenen Löchern (48) angeordnet ist, wobei das Ende (55) eines U-Schenkels (53) aus dem Loch (49) herausschaut und in eine entsprechende hinterschnittene Nute (54) eingreift (Fig. 20, 21).

21. Wärmeisolierender Profilkörper nach Anspruch 20, dadurch gekennzeichnet, daß jedes Loch (48) zur Aufnahme einer U-förmigen Feder (51) eine nächst dem betreffenden Rand der Verbindungsleiste (20) liegende sich senkrecht zur Verbindungsleisten-Ebene verlaufende ebene Lochwand (50) sowie eine entfernter von dem betreffenden Rand der Verbindungsleiste (20) liegende schräg zur Verbindungsleisten-Ebene verlaufende ebene Lochwand (49) aufweist, daß die beiden U-Schenkel (52, 53) der Feder (51) etwa den gleichen Winkel einschließen, wie die beiden Lochwände (49, 50), daß die Nuten von - im Profilschnitt sägeförmigen - Riefen (54) gebildet sind, die sich an den gegeneinander gerichteten Seiten von zwei an der jeweiligen Profilschiene (2) vorgesehenen und gegen die andere Profilschiene vorstehenden Stegen (25, 26) befinden, und daß das aus dem Loch (48) herausschauende Ende (55) des einen U-Schenkels (53) eine Schneide (55) bildet (Fig. 20, 21).

## Claims

1. Heat insulating sectional member, in particular for use for door frames or window frames or the like, consisting of two metal sectional rails (2), preferably of aluminium, which are interconnected, forming a cavity, by two parallel strip form connecting members (20) of heat insulating material, with the connecting members (20) engaging in channels (5) of the sectional rails (2) and being anchored to the walls of the channels (5), with one or more fixing elements which extend through holes (21, 22, 23, 48) in the connecting members, characterised in that the fixing elements (24, 28, 29, 33, 37, 44, 51) are plug-in elements which engage in an undercut portion (19, 27, 30, 38, 54) of at least one wall of the channels (5).

2. Heat insulating sectional member according to claim 1, characterised in that an undercut groove (19, 27, 30) for receiving the fixing elements (24, 29, 28) is disposed in at least one of two flanges (25, 26) which are provided on each sectional rail (2) and which extend in the direction of the other sectional rail and in that one of the two flanges (25) is bent away from the other flange (26) before assembly and after assembly is bent into a position which is approximately in parallel with the other flange (26) (Figures 4-9, 11. 14).

3. Heat insulating sectional member according to claim 2, characterised in that an undercut groove (27) is provided in each of the two flanges (25, 26) and in that the fixing elements (33) extend into both grooves (27) (Figures 8, 9, 11, 12).

4. Heat insulating sectional member according to one of claims 1-3, characterised in that the fixing elements are formed by cylindrical pins (24, 28, 29) which are inserted into round holes (21) in the connecting members (20) (Figures 4-9).

5. Heat insulating sectional member according to claim 4, characterised in that the undercut grooves (19) - seen in cross-section - have a profile which tapers conically towards the base of the groove, and in that the diameter of the cylindrical pins (24), which are blunt at the ends, is approximately equal to the diameter of the groove at approximately half the depth of the groove (Figures 4, 5).

6. Heat insulating sectional member according to claim 3, characterised in that the undercut grooves (30) - seen in cross-section - have a profile which tapers to a point towards the base of the groove, and in that the cylindrical pins (29) are pointed at their ends by the formation of at least three faces and cutting edges with approxi-' mately the same angle as the grooves (30) (Figures 8, 9).

7. Heat insulating sectional member according to claim 6, characterised in that the pins (29) consist of a harder material than the sectional rails (2) (Figures 8, 9).

8. Heat insulating sectional member according to claim 1-3, characterised in that the fixing elements are formed by toothed strips (33, 44) with the teeth (34, 35) inserted through holes (22) in the connecting members (20) (Figures 10-19).

9. Heat insulating sectional member according to claim 8, characterised in that the teeth (34, 35) are rectangular or are pointed at their front end, and in that the holes (22) in the connecting members (20) are elongated in the longitudinal direction of the sectional member and have an approximately rectangular cross-section (Figures 10-19).

10. Heat insulating sectional member according to claim 8 or 9, characterised in that those parts of the teeth (34) which emerge from the connecting member (20) are bent or twisted (Figures 13-16).

11. Heat insulating sectional member according to claim 1 and 10, wherein the undercut channels are formed by an - in cross-section - L-shaped and by a straight flange respectively which both project towards the other sectional rail, characterised in that the continuous part of the toothed strip (33) is positioned on the side of the connecting member (20) which faces the L-shaped flange (4), and in that the bent or twisted parts of the teeth (34) which emerge on the other side of the connecting member (20) abut the straight flange (3) (Figures 13-16).

12. Heat insulating sectional member according to claim 11, characterised in that the edges of the connecting members (20) are rounded off (Figure 13).

13. Heat insulating sectional member according to claim 11 or 12, characterised in that the bent parts of the teeth (34) are rounded off at the end so that when the connecting member (20) is tipped they ride on the straight flange (3) (Figures 15, 16).

14. Heat insulating sectional member according to one of claims 11-13, wherein a cavity formed between the two sectional rails and the two connecting members is filled with a foam mass which expands before setting, characterised in that recesses (36) for the foam mass to penetrate the undercut grooves (5) are provided at the edges of the connecting members (20) (Figures 14-16).

15. Heat insulating sectional member according to claim 1, characterised in that the fixing elements are formed by toothed strips (44) which engage in the holes (22) or recesses (23) of the connecting members (20) and which have spring tongues (42) which engage in the undercut grooves (38) (Figures 17-19).

16. Heat insulating sectional member according to claim 15, characterised in that an undercut groove (38) for receiving the spring tongues (42) is disposed in at least one of the two flanges (25, 26) which extend from each sectional rail (2) in the direction of the other sectional rail, in that the undercut groove (38) - seen in cross-section - is formed by a groove side (39) which extends approximately perpendicularly to the connecting member (20) and by a groove side (40) which extends from the base of the groove obliquely towards the associated rail (2), and in that the toothed strip (44) - seen in cross-section through the toothed area - has an approximately U-shaped profile with one U-side (45) forming the tooth, the other U-side (46) engaging under the connecting member (20) in an elastic manner, and from the connecting side (43) which connects the two U-sides (45, 46) there being bent the spring tongues (42) formed by cuts (47) (Figures 17-19).

17. Heat insulating sectional member according to claim 16, characterised in that the spring tongues (42) are of varying length within tolerance limits (Figures 17-19).

18. Heat insulating sectional member according to claim 16 or 17, characterised in that at least that flange (25, 26) - seen in cross-section - which has the groove (38) is bevelled at the end (Figures 18, 19).

19. Heat insulating sectional member according to one of claims 7 to 18, characterised in that where connecting members (20) and toothed strips (33, 44) adjoin in the longitudinal direction of the sectional member, the latter are staggered with respect to the connecting members (20) in such a way that the butt joints of the connecting members (20) are bridged by toothed strips (Figure 12).

20. Heat insulating sectional member according to claim 1, characterised in that the fixing elements are formed by essentially U-shaped springs (51) of which each is arranged within one of the holes (48) provided in the connecting members (20) with the end (55) of one U-side (53) emerging from the hole (49) and engaging in a corresponding undercut groove (54) (Figures 20, 21

21. Heat insulating sectional member according to claim 20, characterised in that each hole (48) for receiving a U-shaped spring (51) has a plane hole wall (50) which lies next to the respective edge of the connecting member (20) and which extends perpendicularly to the plane of the connecting member, and also a plane hole wall (49) which is more remote from the respective edge of the connecting member (20) and which extends obliquely with respect to the plane of the connecting member, in that the two U-sides (52, 53) of the spring (51) form approximately the same angle as the two walls (49, 50), in that the grooves are formed by - in cross-section saw-tooth formed - channels (54) which are disposed on the mutually facing sides of two flanges (25, 26) which are provided on the respective sectional rail (2) and which extend towards the other sectional rail, and in that the end (55) of one U-side (53) which emerges from the hole (48) forms a cutting edge (55) (Figures 20, 21).

## Revendications

1. Corps profilé, isolant thermiquement, destiné en particulier à être utilisé pour des cadres de portes ou de fenêtres ou des éléments analogues, composé de deux rails profilés (2) en métal, de préférence en aluminium, qui sont reliés entre eux par deux liteaux parallèles d'assemblage (20) en forme de bande, qui forment un espace creux et sont en une matière isolante thermiquement, cependant que les liteaux d'assemblage (20) s'engagent dans des rainures (5) des rails profilés (2) et sont ancrés sur les parois des rainures (5) avec un ou plusieurs éléments de fixation pénétrant dans des trous (21, 22, 23, 48), caractérisé en ce que les éléments de fixation (24, 28, 29, 33, 37, 44, 51) sont des éléments enfichables, qui s'engagent dans un évidement (19, 27, 30, 38, 54) d'au moins une paroi des rainures (5).

2. Corps profilé isolant thermiquement, suivant la revendication 1, caractérisé en ce qu'une rainure évidée (19, 27, 30), destinée à recevoir les éléments de fixation (24, 29, 28) se trouve dans au moins une barrette (25, 26) sur les deux prévues sur chaque rail profilé (2) et s'étendant chaque fois vers l'autre rail profilé et qu'une des deux barrettes (25) est pliée avant le montage en s'écartant de l'autre barrette (26) et qu'après le montage elle est pliée dans une position environ parallèle à celle de l'autre barrette (26) (figures 4 à 8, 11).

3. Corps profilé isolant thermiquement, suivant la revendication 2, caractérisé en ce que dans chacune des deux barrettes (25, 26) il est prévu une rainure évidée (27) et que les éléments de fixation (33) s'étendent dans les deux rainures évidées (27) (figures 6, 7, 11).

4. Corps profilé isolant thermiquement, suivant l'une quelconque des revendications 1 à 3, caractérisé en ce que les éléments de fixation sont formés de goupilles cylindriques (24, 28, 29) insérées dans des trous ronds (21) des liteaux d'assemblage (20) (figures 4 à 9).

5. Corps profilé, isolant thermiquement, suivant la revendication 4, caractérisé en ce que les rainures évidées (19), vues en coupe, ont un profil se rétrécissant en forme de cône vers le fond de la rainure et que le diamètre des goupilles cylindriques (24), qui sont approximativement tronquées à leur extrémité, est environ égal au diamètre de la rainure, environ à la moitié de la profondeur de celle-ci (figures 4, 5).

6. Corps profilé, isolant thermiquement, suivant la revendication 3, caractérisé en ce que les rainures évidées (30), vues en coupe, ont un profil en pointe dirigée vers le fond de la rainure et que les goupilles cylindriques (29) sont pointues à leurs extrémités, en formant au moins trois surfaces (32) et arêtes de coupe ayant environ le même angle que les rainures (30) (figures 8, 9).

7. Corps profilé, isolant thermiquement, suivant la revendication 6, caractérisé en ce que les goupilles (29) sont en une matière plus dure que celle des rails profilés (figures 8, 9).

8. Corps profilé, isolant thermiquement, suivant les revendications 1 à 3, caractérisé en ce que les éléments de fixation sont formés par des règles dentées (33, 44), les dents (34, 45) étant enfichées dans des trous (22) des liteaux d'assemblage (20) (figures 10 à 19).

9. Corps profilé, isolant thermiquement, suivant la revendication 8, caractérisé en ce que les dents (34, 45) sont rectangulaires ou pointues et que les trous (22) qui sont prévus dans les liteaux d'assemblage (20) s'étendent dans le sens de la longueur du corps profilé et ont une section transversale approximativement rectangulaire (figures 10 à 19).

10. Corps profilé, isolant thermiquement, suivant l'une quelconque des revendications 8 et 9, caractérisé en ce que les parties des dents (34) qui ressortent du liteau d'assemblage (20) sont recourbées ou tordues (figures 13 à 16).

11. Corps profilé, isolant thermiquement, suivant les revendications 1 et 10, dans lequel les rainures évidées sont formées chaque fois, vues en coupe transversale, par une barrette en L et une barrette droite, qui avancent toutes deux vers l'autre rail profilé, caractérisé en ce que la partie traversante de la règle dentée (33) est sur le côté du liteau d'assemblage (20) dirigé vers la barrette en L (4) et que les parties recourbées ou tordues des dents (34) qui ressortent de l'autre côté du liteau d'assemblage (20) s'appuient sur la barrette droite (3) (figures 13 à 16).

12. Corps profilé, isolant thermiquement, suivant la revendication 11, caractérisé en ce que les bords des liteaux d'assemblage (20) sont arrondis (figure 13).

13. Corps profilé, isolant thermiquement, suivant l'une quelconque des revendications 11 et 12, caractérisé en ce que les parties recourbées des dents (34) sont arrondies à leurs extrémités, de sorte qu'elles tournent sur la barrette droite (3) quand le liteau d'assemblage (20) pivote (figures 15, 16).

14. Corps profilé, isolant thermiquement, suivant l'une quelconque des revendications 11 à 13, dans lequel l'espace creux formé entre les deux rails profilés et les deux liteaux d'assemblage est rempli d'une masse de mousse plastique expansée avant sa rigidification, caractérisé en ce que sur les bords des liteaux d'assemblage (20) il est prévu des dégagements (36) pour que la mousse plastique puisse passer dans les rainures évidées (5) (figures 13, 15, 16).

15. Corps profilé, isolant thermiquement, suivant la revendication 1, caractérisé en ce que les éléments de fixation sont formés par des règles dentées (44) s'engageant dans les trous (22) ou dégagements (23) des liteaux d'assemblage (20), ces règles dentées comportant des languettes élastiques (42), qui s'engagent dans les rainures évidées (38) (figures 17 à 19).

16. Corps profilé, isolant thermiquement, suivant la revendication 15, caractérisé en ce qu'une rainure évidée (38) destinée à recevoir les languettes élastiques (42) se trouve dans au moins une barrette (25, 26) sur les deux prévues sur chaque rail profilé (2) et s'étendant chaque fois vers l'autre rail profilé, que la rainure évidée (38), vue en coupe transversale, est formée par un flanc (39) de rainure sensiblement perpendiculaire au liteau d'assemblage (20) et par un flanc

(40) de rainure se dirigeant obliquement, à partir du fond de rainure vers le rail profilé (2) correspondant et que la règle dentée (44), vue en coupe transversale dans la zone dentée, a un profil approximativement en U, cependant qu'une branche (45) de l'U forme la dent et que l'autre branche (46) de l'U passe élastiquement sous le liteau d'assemblage (20) et qu'à partir de la branche de liaison (43) reliant les deux branches (45, 46) de l'U, les languettes élastiques (42) formées par des incisions (47) sont courbées vers l'extérieur (figures 17 à 19).

17. Corps profilé, isolant thermiquement, suivant la revendication 16, caractérisé en ce que les languettes élastiques (42) ont des longueurs différentes à l'intérieur d'une certaine tolérance (figures 17 à 19).

18. Corps profilé, isolant thermiquement, suivant l'une quelconque des revendications 16 et 17, caractérisé en ce qu'au moins celle des barrettes (25, 26) vue en coupe transversale, qui contient la rainure (38) est chanfreinée à son extrémité (figures 18, 19).

19. Corps profilé, isolant thermiquement, suivant l'une quelconque des revendications 7 à 18, caractérisé en ce qu'avec des liteaux d'assemblage (20) bout à bout et des règles dentées (33, 44) placées dans le sens de la longueur du corps profilé, ces dernières sont décalées par rapport aux liteaux d'assemblage (20), de telle sorte que les joints des liteaux d'assemblage (20) sont chevauchés par des règles dentées (37) (figure 12).

20. Corps profilé, isolant thermiquement, suivant la revendication 1, caractérisé en ce que les éléments de fixation sont formés essentiellement par des ressorts (51) en U, dont chacun est disposé à l'intérieur d'un des trous (48) prévus dans les liteaux d'assemblage (20), l'extrémité (55) d'une branche (53) d'U sortant du trou (49) et s'engageant dans une rainure évidée (54) correspondante (figures 20, 21).

21. Corps profilé, isolant thermiquement, suivant la revendication 20, caractérisé en ce que chaque trou (48) destiné à recevoir un ressort en U (51) présente une paroi de trou plane (50), qui est à côté du bord correspondant du liteau d'assemblage (20) et s'étend perpendiculairement au plan du liteau d'assemblage ainsi qu'une paroi de trou plan (49), qui est plus éloignée du bord correspondant du liteau d'assemblage (20) et oblique par rapport au plan de celui-ci ; que les deux branches d'U (52, 53) du ressort (51) forment environ le même angle que les deux parois (49, 50) de trou ; que les rainures présentent des stries (54) qui, vues en coupe transversale, sont en dents de scie, ces rainures se trouvant sur les côtés opposés de deux barrettes (25, 26) prévues sur le rail profilé (2) correspondant et avançant vers l'autre rail profilé et que l'extrémité (55) d'une branche (53) d'U ressortant du trou (48) forme une arête pointue (55) (figures 20, 21).
